# EUROPÄISCHE PATENTSCHRIFT

(11) **EP 2 058 433 B1**
(45) Veröffentlichungstag und Bekanntmachung des Hinweises auf die Patenterteilung: **31.08.2011**
(21) Anmeldenummer: 08015665.6
(22) Anmeldetag: 05.09.2008
(51) Int. Cl.: D21G 9/00

(54) **Vorrichtung zum Überführen einer flexiblen Materialbahn, insbesondere einer Papier- oder Kartonbahn**
Device for transferring a flexible web of material, in particular a sheet of paper or cardboard
Dispositif de transfert d'une bande de matériau flexible, en particulier une bande de papier ou de carton

(30) Priorität: 10.11.2007 DE 102007053700
(43) Veröffentlichungstag der Anmeldung: 13.05.2009
(73) Patentinhaber: Andritz Küsters GmbH, 47805 Krefeld (DE)
(72) Erfinder: Pesch, Andreas, 47799 Krefeld (DE); Schmitz, Bernhard, 47877 Willich (DE); Wirtz, Carsten, 47804 Krefeld (DE)
(74) Vertreter: Henseler, Daniela

(56) Entgegenhaltungen:
- EP-A1- 1 179 632
- EP-A1- 1 903 142
- EP-A2- 0 674 045
- DE-U1- 20 011 943
- US-A- 4 566 944

## Beschreibung

Die Erfindung betrifft eine Vorrichtung zum Überführen einer flexiblen Materialbahn, insbesondere einer Papier- oder Kartonbahn.

Zum Überführen einer Papier- oder Kartonbahn vom Ende der Trockenpartie einer Papier- oder Kartonmaschine zu nachfolgenden Maschinenabschnitten oder Maschinensektionen, wie z.B. Kalander oder Wickelapparate, wird am Ende der Trockenpartie ein schmaler Streifen, der sogenannte Überführstreifen, aus der Papierbahn geschnitten und mittels einer Überführeinrichtung in die nachfolgende Maschinensektion überführt. Sobald der Überführstreifen vollständig durch die nachfolgende Maschine geführt, d.h. eingefädelt, ist, wird die Breite der Papierbahn auf das gewünschte Maß, nämlich auf die Gesamtbreite, zurückgeführt.

Aus EP 1 903 142 A1 ist ein System und ein Verfahren zur Steuerung der Randstreifenüberführung einer Faserstoffbahn bekannt. Zur Beherrschung des Überführvorganges und des damit möglicherweise entstehenden Randfehlers am Überführstreifen ist eine Stabilisierungseinrichtung zur Stabilisierung der Restbahn vorgesehen. Die Stabilisierungseinrichtung schließt sich dabei in Maschinenrichtung an die Trenneinrichtung an, d.h. ist hinter dieser angeordnet. Die Stabilisierungseinrichtung weist einen Wirkbereich auf, der sich über wenigstens über einen Teilbereich der Faserstoffbahnbreite, vorzugsweise die theoretisch maximale Restbreite, welche der Verfahrbreite der Trenneinrichtung entspricht, erstreckt. Dadurch ist es möglich, die gesamte Restbahnbreite bei Führung in die Auffang- und/oder Aufbereitungseinrichtung zu stützen. Um immer eine volle Abstützung der Restbahn zu gewährleisten, ist vorzugsweise der Wirkbereich der Stabilisierungseinrichtung stufenlos einstellbar, insbesondere an die Breite der Restbahn anpassbar.

Aus US 4,566,944 ist eine Trennvorrichtung bekannt, bei der die Faserstoffbahn benachbart zu einem Messer stabilisiert wird. Dadurch ist ein gleichmäßiger Schnitt möglich.

Aus EP 0 767 272 B1 ist eine Überführeinrichtung bekannt, die eine Überführklappe aufweist, die schwenkbar an einem Schaberbalken einer Maschine zur Herstellung oder Verarbeitung einer Bahn, insbesondere Papierbahn, angebracht ist. Bei Inbetriebnahme der Maschine beziehungsweise bei einem Bahnabriss läuft die Materialbahn über die in einer Ruheposition nach unten verschwenkte Überführklappe in einen unterhalb der Maschine vorhandenen Auffangbereich, den Pulper. Vor Beginn eines Überführungsvorganges wird von der Bahn der Überführstreifen abgeschnitten und zum Überführen des Überführstreifens die Überführklappe verschwenkt. Dadurch gelangt der vom freien Ende der Überführklappe ablaufende Überführstreifen in den Wirkbereich einer Trennvorrichtung und wird dadurch abgeschlagen. Dabei gelangt der Überführstreifen in den Bereich von Aufnahme- oder Leiteinrichtungen, die diesen übernehmen und in die nachfolgende Maschine einfädeln. Zum Unterstützen der Bahnführung können Blaseinrichtungen vorgesehen sein. Hierbei ergibt sich aber ein relativ instabiler Lauf des Überführstreifens, was zu zeitraubenden und teuren Bahnabrissen führen kann, da der Einfädelvorgang bei der vollen, meist sehr hohen Arbeitsgeschwindigkeit durchgeführt wird, die beispielsweise im Bereich von etwa 1500 bis 2000 m/min liegen kann.

Zur Verbesserung der Führung des Überführstreifens ist aus EP 0 674 045 A2 bekannt, der Überführklappe Blasdüsen zuzuordnen, um eine den Überführungsstreifen stabilisierende Luftströmung zu bilden. Hierdurch soll ein Flattern oder ein seitlicher Versatz des Überführstreifens verhindert werden. Die Streifenabschlag- und Überführeinrichtung kann praktisch an beliebigen Stellen der Papier- oder Kartonmaschine eingesetzt werden, zum Beispiel am Ende der Trockenpartie oder zwischen Glättwerk und Rollapparat. Trotz einer definierten Vorderkante des Überführstreifens wird der abgeschlagene Überführstreifen oftmals nicht von der Nachfolgeeinrichtung korrekt aufgenommen, so dass der Einfädelvorgang häufig fehlschlägt.

Aus DE 200 11 943 U1 ist eine Vorrichtung zum Überführen einer flexiblen Materialbahn, insbesondere Papier- oder Kartonbahn, bekannt, bei der die Materialbahn mittels zweier Trennelemente in einen sich in Bahnlaufrichtung erstreckenden Randstreifen, einen daran angrenzenden Überführstreifen sowie die an diesen Überführstreifen angrenzende Restbahn zerteilbar ist. Um den Randstreifen allgemein quer zur Bahnlaufrichtung seitlich vom Überführstreifen weg abzulenken, ist eine Leitvorrichtung vorgesehen. Um den Randstreifen gleichzeitig zu straffen, ist ferner eine Straffeinrichtung vorgesehen. Trotz eines stabilisierten Laufes sowohl des Randstreifens als auch des Überführstreifens kommt es bei der sehr hohen Arbeitsgeschwindigkeit zu wiederholten Fehlschlägen beim Überführen der Materialbahn.

Aufgabe der Erfindung ist es daher, eine Vorrichtung zum Überführen einer flexiblen Materialbahn der genannten Art zu schaffen, die eine schnelle, erfolgreiche und sichere Überführung des Überführstreifens erlaubt.

Diese Aufgabe wird durch die Merkmale des Anspruchs 1 gelöst.

Hierdurch wird eine Vorrichtung zum Überführen einer flexiblen Materialbahn geschaffen, bei der sichergestellt ist, dass die restliche Papierbahn das Überführen des Überführstreifens nicht behindert. Erfindungsgemäß wurde erkannt, dass die an den Überführstreifen angrenzende Restbahn für einen instabilen Lauf des Überführstreifens verantwortlich ist. Eine Restbahn, die ohne Unterstützung in den Pulper läuft, schlägt große Wellen. Wird nun die Restbahn gespannt bzw. gestrafft, und zwar nur in einem Randbereich benachbart zum Überführstreifen, wellt sich die Restbahn im Innenbereich unverändert, d.h. die Papierbahn hat die Tendenz sich dort zusammenzuziehen. Dadurch dreht sich die Restbahn aus der Straffvorrichtung heraus und bewegt sich von der Überführklappe weg. Beim Abschlagen des Überführstreifens kann es dann zu keiner Berührung zwischen Überführstreifen und Restbahn kommen, wodurch der Aufführprozess scheitern könnte.

Weitere Ausgestaltungen der Erfindung sind der nachfolgenden Beschreibung und den Unteransprüchen zu entnehmen.

Die Erfindung wird nachstehend anhand des in den beigefügten Abbildungen dargestellten Ausführungsbeispiels näher erläutert.
Fig. 1 zeigt schematisch eine Vorrichtung zum Überführen einer flexiblen Materialbahn von einem Trockenzylinder am Ende einer Trockenpartie zu einer nachfolgenden Maschinensektion von der Seite gemäß der vorliegenden Erfindung,
Fig. 2 zeigt schematisch eine Vorrichtung zum Überführen einer flexiblen Materialbahn von einem Trockenzylinder am Ende einer Trockenpartie zu einer nachfolgenden Maschinensektion von der Seite gemäß dem Stand der Technik,
Fig. 3 zeigt schematisch die Vorrichtung zum Überführen einer flexiblen Materialbahn gemäß Fig. 1 in einer Draufsicht,
Fig. 4 zeigt schematisch die Vorrichtung zum Überführen einer flexiblen Materialbahn gemäß Fig. 2 in einer Draufsicht.

Die in den Figuren 1 und 3 dargestellte Vorrichtung zum Überführen einer flexiblen Materialbahn 1 dient der Überführung, insbesondere einer Papier- oder Kartonbahn, von einer vorangehenden Maschinensektion 2 zu einer nachfolgenden Sektion 3 einer der Herstellung und/oder Behandlung der Materialbahn 1 dienenden Maschine, d.h. hier einer Papier- oder Kartonmaschine. Die vorangehende Maschinensektion 2 ist beispielsweise eine Trockenpartie, wobei ein letzter Trockenzylinder 4 in Fig. 1 dargestellt ist. Eine nachfolgende Sektion ist beispielsweise ein hier nicht dargestellter Kalander. Alternativ kann die Vorrichtung zum Überführen einer Materialbahn 1 an beliebigen Stellen der Papier- oder Kartonmaschine eingesetzt werden, beispielsweise zwischen Kalander und Rollapparat.

Die Materialbahn 1 ist mittels einer Trenneinrichtung in einen sich in Bahnlaufrichtung L erstreckenden Überführstreifen 5 und die an diesen Überführstreifen 5 angrenzende Restbahn 6 zerteilbar. Vorzugsweise umfasst die Trenneinrichtung zwei Trennelemente, um in Bahnlaufrichtung L zusätzlich einen Randstreifen 7 abzuschneiden. Der Überführstreifen 5 besitzt dann beidseitig saubere Schnittkanten.

Die Überführvorrichtung weist eine Straffvorrichtung 8 auf, die die Restbahn 6 auf einem Teilabschnitt 9 benachbart zum Überführstreifen 5 strafft. Dieser Teilabschnitt 9 erstreckt sich quer zur Bahnlaufrichtung L und strafft die Restbahn 6 an ihrem Aussenrand benachbart zum Überführstreifen 5. Die Straffvorrichtung 8 umfasst mindestens eine Düseneinheit 10 mit mehreren nebeneinander angeordneten Treibstrahlluftdüsen oder Schlitzdüsen, die eine Luftleitführung bilden. Die Straffvorrichtung 8 erstreckt sich über einen Teilbereich der Restbahn 6, der vorzugsweise das 1- bis 3-fache der Breite des Überführstreifens 5 beträgt.

Die Straffvorrichtung 8 ist ausgerichtet zu einer Überführstreifen-Straffvorrichtung 11 für den Überführstreifen 5 an einer Überführklappe 12. Die Restbahn 6 wird dann dort auf einem Teilstück gestrafft, wo der Überführstreifen 5 zum Überführen auf die nachfolgende Sektion 3 abgeschlagen wird.

Wie anhand der Figuren zu erkennen ist, besitzt die Vorrichtung zum Überführen der flexiblen Materialbahn 1 eine Leiteinrichtung 13, die hier am unteren Umfangsbereich des letzten Trockenzylinders 4 vorgesehen ist und an der die schwenkbare Überführklappe 12 angeordnet ist. Zum Schwenken der Überführklappe 12 können die bekannten Antriebseinrichtungen 14 vorgesehen sein. Dem Trockenzylinder 4 ist dabei ferner ein Schaberbalken 15 mit einem Schaber 16 zugeordnet, mit dem die Materialbahn 1 üblicherweise von der Oberfläche des Trockenzylinders 4 abgeschabt wird. Die abgeschabte Materialbahn 1 wird vor dem Überführen in den Ausschussbehälter bzw. Pulper 17 abgeführt.

Die Figuren 1 und 3 zeigen die erfindungsgemäße Vorrichtung zum Überführen der flexiblen Materialbahn 1 beim Überführen des Überführstreifens 5 im Vergleich zum Stand der Technik, der in den Figuren 2 und 4 dargestellt ist.

Wie aus den Figuren 1 und 3 ersichtlich ist, bewirkt die Straffvorrichtung 8, dass die Restbahn 6 benachbart zum Überführstreifen 5 nicht wie im Stand der Technik (vgl. Fig. 2) vom Schaber 16 vom Trockenzylinder 4 abgeschabt wird und dann schlaff und damit gewellt in den Pulper 17 abgeleitet wird, sondern gespannt vom Trockenzylinder 4 abgeführt wird, wie die Fig. 1 zeigt. Die Restbahn 6 geht in ihrem Randbereich durch die Spannung mittels Straffvorrichtung 8 einen kurzen bzw. geradlinigen Weg in den Pulper 17, wodurch Behinderungen des Überführstreifens 5 beim Überführen bereits verringert werden. Zusätzlich wird mittels der Straffvorrichtung 8 erreicht, dass sich die Restbahn 6 durch die Spannung im Randbereich von dem Überführstreifen 5 wegdreht. Fig. 4 zeigt die schlaff in den Pulper 17 laufende Restbahn 6, die dabei Wellen schlägt. Dieser Wellenschlag der Restbahn 6 wird durch die Straffvorrichtung 8 unterbunden und die Restbahn 6 in dem Teilbereich 9 gespannt geführt.

Wird ein Randstreifen 7 geschnitten, dann wird dieser vorzugsweise mittels einer Randstreifen-Straffvorrichtung 18 ebenfalls gespannt. Zum Spannen der vorderen Kante des Überführstreifens 5 beim Abschlagen kann der Überführklappe 12 eine zweite Überführstreifen-Straffvorrichtung 19 zugeordnet sein. An der Überführklappe 12 ist hier eine Schneideinrichtung 20 zum Abschlagen des Überführstreifens 5 vorgesehen. Zum Überführen des Überführstreifens 5 nach dem Abschlagen können in bekannter Weise Leiteinrichtungen 21 und/oder Umlenkeinrichtungen 22 vorgesehen sein.

Als Trenneinrichtung zum Schneiden des Überführstreifens 5 von der Restbahn 6 und vorzugsweise von dem Randstreifen 7 ist vorzugsweise ein berührungslos arbeitendes Trennelement, insbesondere Hochdruckwasserstrahl- oder Laserstrahl-Trennelement, oder ein mechanisches Schneidelement vorgesehen.

## Patentansprüche

1. Vorrichtung zum Überführen einer flexiblen Materialbahn (1), insbesondere einer Papier- oder Kartonbahn, von einer vorangehenden (2) zu einer nachfolgenden (3) Sektion einer der Herstellung und/oder Behandlung der Materialbahn (1) dienenden Maschine, bei der die Materialbahn (1) in einen sich in Bahnlaufrichtung (L) erstreckenden Überführstreifen (5) und die an diesen Überführstreifen (5) angrenzende Restbahn (6) Zerteilbar ist, wobei eine Straffvorrichtung (8) vorgesehen ist, die die Restbahn (6) auf einem Teilabschnitt (9) benachbart zum Überführstreifen (5) strafft, und die Straffvorrichtung (8) ausgerichtet ist zu einer Überführstreifen-Straffvorrichtung (11) an einer Überführklappe (12), so dass sich die Restbahn (6) aus der Straffvorrichtung (8) heraus dreht und sich von der Überführklappe (12) wegbewegt.

2. Vorrichtung nach Anspruch 1, **dadurch gekennzeichnet, dass** der Teilabschnitt (9) sich quer zur Bahnlaufrichtung (L) erstreckt.

3. Vorrichtung nach Anspruch 1 oder 2, **dadurch gekennzeichnet, dass** der Teilabschnitt das 1- bis 3-fache der Breite des Überführstreifens (5) in Querrichtung zur Bahnlaufrichtung (L) beträgt.

4. Vorrichtung nach einem der Ansprüche 1 bis 3, **dadurch gekennzeichnet, dass** die Straffvorrichtung (8) wenigstens eine Treibstrahlluftdüse einer Düseneinheit (10) umfasst.

5. Vorrichtung nach einem der Ansprüche 1 bis 4, **dadurch gekennzeichnet, dass** die Materialbahn (1) mittels einer Trenneinrichtung in einen sich in Bahnlaufrichtung (L) erstreckenden Randstreifen (7), den daran angrenzenden Überführstreifen (5) sowie die an diesen Überführstreifen (5) angrenzende Restbahn (6) zerteilbar ist.

6. Vorrichtung nach Anspruch 5, **dadurch gekennzeichnet, dass** als Trenneinrichtung ein berührungslos arbeitendes Trennelement, insbesondere Hochdruckwasserstrahl- oder Laserstrahl-Trennelement, oder ein mechanisches Schneidelement vorgesehen ist.

7. Vorrichtung nach Anspruch 5 oder 6, **dadurch gekennzeichnet, dass** der Randstreifen (7) mittels einer Randstreifen-Straffvorrichtung (18) spannbar ist.

## Claims

1. Apparatus for transferring a flexible material web (1), in particular a paper or cardboard web, for a preceding (2) to a following (3) section of a machine which serves for producing and/or treating the material web (1), in which the material web (1) can be divided into a transfer strip (5) which extends in the web running direction (L) and the remaining web (6) which adjoins this transfer strip (5), a tautening apparatus (8) being provided which tautens the remaining web (6) on a part section (9) adjacent to the transfer strip (5), and the tautening apparatus (8) being oriented to a transfer-strip tautening apparatus (11) at a transfer flap (12), with the result that the remaining web (6) rotates out of the tautening apparatus (8) and moves away from the transfer flap (12).

2. Apparatus according to Claim 1, **characterized in that** the part section (9) extends transversely with respect to the web running direction (L).

3. Apparatus according to Claim 1 or 2, **characterized in that** the part section is from 1 time to 3 times the width of the transfer strip (5) in the transverse direction with respect to the web running direction (L).

4. Apparatus according to one of Claims 1 to 3, **characterized in that** the tautening apparatus (8) comprises at least one driving-jet air nozzle of a nozzle unit (10).

5. Apparatus according to one of Claims 1 to 4, **characterized in that** the material web (1) can be divided by means of a severing device into an edge strip (7) which extends in the web running direction (L), the adjoining transfer strip (5), and the remaining web (6) which adjoins the said transfer strip (5).

6. Apparatus according to Claim 5, **characterized in that** a severing element which operates without contact, in particular a high-pressure water-jet severing element or a laser-beam severing element, or a mechanical cutting element is provided as severing device.

7. Apparatus according to Claim 5 or 6, **characterized in that** the edge strip (7) can be tensioned by means of an edge-strip tautening apparatus (18).

## Revendications

1. Dispositif de transfert d'une bande de matériau flexible (1), en particulier une bande de papier ou de carton, depuis une section amont (2) vers une section aval (3) d'une machine servant à la fabrication ou au traitement de ladite bande de matériau (1), où la bande de matériau (1) est divisable en une bande transformée (5) s'étendant dans une direction de convoyage (L) et en une bande restante (6) limitrophe de ladite bande transformée (5), où il est prévu un dispositif tendeur (8), qui tend ladite bande restante (6) sur une section (9) au voisinage de ladite bande transformée (5), et ledit dispositif tendeur (8) est orienté vers un dispositif tendeur de bande transformée (11) au niveau d'un volet de guidage (12), de façon à ce que ladite bande restante (6) s'oriente en sortie dudit dispositif tendeur (8) et se meuve au-delà dudit volet (12).

2. Dispositif selon la revendication 1, **caractérisé en ce que** ladite section (9) s'étend perpendiculairement à ladite direction de convoyage (L).

3. Dispositif selon la revendication 1 ou 2, **caractérisé en ce que** ladite section représente une à trois fois la largeur de ladite bande transformée (5) dans la direction perpendiculaire à celle de ladite direction de convoyage (L).

4. Dispositif selon l'une des revendications 1 à 3, **caractérisé en ce que** ledit dispositif tendeur (8) comporte au moins une buse de soufflage d'air d'une unité de buses (10).

5. Dispositif selon l'une des revendications 1 à 4, **caractérisé en ce que** ladite bande de matériau (1) est divisable au moyen d'un dispositif de séparation dans une bande de rive (7) s'étendant dans ladite direction de convoyage (L), et à ladite bande transformée (5) limitrophe de la bande de rive (7) et de ladite bande restante (6) limitrophe de la bande transformée (5).

6. Dispositif selon la revendication 5, **caractérisé en ce qu'**il est prévu comme dispositif de séparation un élément de séparation travaillant sans contact, en particulier un élément de découpe par jet d'eau à haute pression ou à faisceau laser, ou bien un élément de coupe mécanique.

7. Dispositif selon la revendication 5 ou 6, **caractérisé en ce que** ladite bande de rive (7) est tendable au moyen d'un dispositif tendeur de bande de rive (18).
